# EUROPÄISCHE PATENTSCHRIFT

(11) **EP 3 046 695 B1**
(45) Veröffentlichungstag und Bekanntmachung des Hinweises auf die Patenterteilung: **31.05.2017**
(21) Anmeldenummer: 14766133.4
(22) Anmeldetag: 08.09.2014
(51) Int. Cl.: B21D 17/02

(54) **VERFAHREN ZUM PRÄGEN UND EINSCHNEIDEN VON WERKSTÜCKEN UND PRÄGEWERKZEUG**
METHOD FOR EMBOSSING AND CUTTING INTO WORKPIECES, AND EMBOSSING TOOL
PROCÉDÉ DE MATRIÇAGE ET D'INCISION DE PIÈCES ET OUTIL DE MATRIÇAGE

(30) Priorität: 16.09.2013 DE 102013015275
(43) Veröffentlichungstag der Anmeldung: 27.07.2016
(73) Patentinhaber: ABB AG, 68309 Mannheim (DE)
(72) Erfinder: WÖRNER, Carsten, 76571 Gaggenau (DE); CHEVRIER, Simon, F-67760 Gambsheim (FR)
(86) Internationale Anmeldenummer: PCT/EP2014/069093
(87) Internationale Veröffentlichungsnummer: WO 2015/036365

(56) Entgegenhaltungen:
- DE-A1-102011 121 664
- JP-A- H06 170 472
- US-A- 3 359 773
- US-A- 4 348 464

## Beschreibung

Die Erfindung betrifft ein Verfahren zum Prägen und Einschneiden von Werkstücken, umfassend die nachfolgenden Verfahrensschritte:
- Bereitstellen eines flächigen Werkstücks,
- Einlegen des flächigen Werkstücks zwischen einem Stempel und einer Schneidmatrize, wobei der Stempel eine Kerbe aufweist, welche einer Schneide gegenüberliegt,
- Verpressen des Werkstücks zwischen Stempel und Schneidmatrize, wobei ein Einschneiden der Schneide in das Werkstück und ein Ziehen des

Werkstoffs erfolgen, aus dem das Werkstück gefertigt ist.

Die Erfindung betrifft des Weiteren ein Prägewerkzeug zur Durchführung eines Verfahrens der zuvor beschriebenen Art, umfassend einen Stempel, in welchem eine Kerbe zur Aufnahme eines Werkstoffes eines Werkstücks ausgebildet ist, und eine dem Stempel gegenüber liegende Schneidmatrize, welche eine Schneide aufweist, welche in den Werkstoff des Werkstücks derart einschneiden kann, dass der Werkstoff in die der Schneide gegenüberliegende Kerbe gezwungen wird, wobei der Stempel und die Schneidmatrize relativ zueinander bewegbar sind.

Aus der gattungsbildenden DE 10 2011 121 664 A1 ist es bekannt, in Werkstücken Flanschausbrüche zur Kabelführung vorzuprägen. Auf einem Werkstück, welches später in einem Verteilerschrank oder Schaltschrank verwendet werden kann, ist mittels eines Formmessers eine Flanschform vorprägbar.

Das Formmesser schneidet hierbei bis zu einer definierten Tiefe in den Werkstoff des Werkstücks ein. Dabei wird der Werkstoff verdichtet und seitlich verdrängt. Dies hängt damit zusammen, dass die Presskraft, die für ein Einschneiden erforderlich ist, relativ hoch ist. Sie ist bedeutend höher als eine Kraft, die für ein Stanzen des Werkstücks erforderlich wäre.

Durch das Einschneiden in ein Werkstück kann ein Verzug in dessen Werkstoff auftreten. Insbesondere beim Einschneiden in Blechteilen oder Stahlblechteilen kann in diesen ein Verzug entstehen. Der Verzug schränkt die weitere Verarbeitbarkeit des eingeschnittenen Werkstücks erheblich ein.

Ein mit Verzug behaftetes Werkstück kann beispielsweise nur unter erheblichen Problemen in Schweißprozessen weiter verwendet werden.

Der Erfindung liegt daher die Aufgabe zugrunde, ein Verfahren und ein Prägewerkzeug zum Prägen und Einschneiden von Werkstücken, insbesondere von Werkstücken aus Stahlblech, anzugeben, mit welchen ein Verzug im Werkstück minimiert werden kann.

Erfindungsgemäß wird die voranstehende Aufgabe durch ein Verfahren zum Prägen und Einschneiden von Werkstücken mit den Merkmalen des Patentanspruchs 1 gelöst.

Danach ist das eingangs genannte Verfahren dadurch gekennzeichnet, dass der Werkstoff des Werkstücks beim Einschneiden und Ziehen zumindest bereichsweise gebremst und sein Materialfluss gelenkt wird.

Erfindungsgemäß ist zunächst erkannt worden, dass beim Eindringen einer Schneide in einen Werkstoff wie Stahlblech Materialfluss und/ oder Materialstauchungen entstehen. Darauf ist erkannt worden, dass durch den Materialfluss und/ oder die Materialstauchungen erhebliche Spannungen in das Werkstück eingetragen werden. In erfindungsgemäßer Weise ist erkannt worden, dass diese Spannungen zwar nicht verhindert, aber kontrolliert werden können. Konkret ist erkannt worden, dass durch eine Kombination der Verfahrensschritte Einschneiden, Ziehen und Bremsen des Werkstoffs der Materialfluss gelenkt und der Verzug minimiert werden kann. Insoweit ist ein Verfahren zum Prägen und Einschneiden von Werkstücken, insbesondere von Werkstücken aus Stahlblech, angegeben, mit welchem ein Verzug im Werkstück minimiert werden kann.

Folglich ist die eingangs genannte Aufgabe gelöst.

Vorteilhaft wird der Werkstoff beim Einschneiden von den Schneiden weg und gezielt in Reservoirs gelenkt. Der beim Einschneiden gestauchte Werkstoff wird gezielt von der Schneide weg und in geeignete Reservoirs gelenkt. Dies wird durch eine spezielle Geometrie in einem Stempel und in einer Schneidmatrize möglich. Die hierbei erforderliche Presskraft ist etwa 20% geringer als die Kraft, die bei einem Flanschprägen gemäß Stand der Technik erforderlich wäre. Durch die spezielle Geometrie in Stempel und Schneidmatrize wird eine unerwünschte Sichelbildung an Werkstücken vermieden und wird deren Ebenheit optimiert.

Als Werkstück wird vorteilhaft ein flächiges Stahlblech verwendet. Ein solches Werkstück kann nach einer Behandlung durch das hier beschriebene Verfahren in Schaltschränken oder Verteilerschränken eingesetzt werden, da in diesem leicht Flanschausbrüche erzeugbar sind.

Erfindungsgemäß wird die voranstehende Aufgabe auch durch ein Prägewerkzeug zum Prägen und Einschneiden von Werkstücken mit den Merkmalen des nebengeordneten Patentanspruchs gelöst.

Danach ist das eingangs genannte Prägewerkzeug dadurch gekennzeichnet, dass Bremsmittel vorgesehen sind, welche den Werkstoff zumindest bereichsweise zurückhalten.

Um Wiederholungen in Bezug auf die erfinderische Tätigkeit zu vermeiden, sei auf die diesbezüglichen Ausführungen zum Verfahren verwiesen.

Vorteilhaft sind die Bremsmittel an einem Niederhalter angeordnet, welcher den Stempel umgibt. Durch den Niederhalter wird das Werkstück daran gehindert, nach oben auszuweichen, wenn die Schneide in dieses eindringt.

Weiter vorteilhaft ist die Schneidmatrize von einer Ziehmatrize umgeben. Die Ziehmatrize deformiert das Werkstück und bringt in dieses geneigte Flächen ein.

In der Zeichnung zeigen
- Fig. 1: ausschnittsweise ein Prägewerkzeug zum Prägen und Einschneiden von Werkstücken, umfassend einen Stempel und eine Schneidmatrize zum Durchführen eines Verfahrens zum Prägen und Einschneiden von Werkstücken, wobei der Stempel und die Schneidmatrize zusammengefahren sind, und
- Fig. 2: ausschnittsweise das Prägewerkzeug gemäß Fig. 1, wobei die Pfeile die Richtung des gelenkten Materialflusses anzeigen.

Fig. 1 zeigt ausschnittsweise ein Prägewerkzeug 1 zur Durchführung eines Verfahrens der nachfolgend beschriebenen Art, umfassend einen Stempel 2, in welchem eine Kerbe 3 zur Aufnahme eines Werkstoffes eines Werkstücks 4 ausgebildet ist, und eine dem Stempel 2 gegenüber liegende Schneidmatrize 5, welche eine Schneide 6 aufweist, welche in den Werkstoff des Werkstücks 4 derart einschneidet, dass der Werkstoff in die der Schneide 6 gegenüberliegende Kerbe 3 gezwungen wird, wobei der Stempel 2 und die Schneidmatrize 5 relativ zueinander bewegbar sind.

Fig. 1 zeigt das zusammengefahrene Prägewerkzeug 1. Zwischen dem Stempel 2 und der Schneidmatrize 5 ist das Werkstück 4 sandwichartig aufgenommen. Das Werkstück 4 ist aus Stahlblech gefertigt.

Es sind Bremsmittel 7 vorgesehen, welche den Werkstoff zumindest bereichsweise zurückhalten. Die Bremsmittel 7 sind als abgerundeter, im Querschnitt halbkreisförmiger Wulst ausgebildet.

Die Bremsmittel 7 sind an einem Niederhalter 8 angeordnet, welcher den Stempel 2 von außen umgibt. Der Stempel 2 verläuft ausgehend von den Bremsmitteln 7, bzw. dem Wulst, nach innen bereichsweise konisch. Die Mitte und Symmetrieachse des Prägewerkzeugs 1 wird durch die gestrichelte Linie dargestellt.

Die Schneidmatrize 5 ist von einer Ziehmatrize 9 umgeben. Die Ziehmatrize 9 ist komplementär zum konischen Verlauf des Stempels 2 ausgebildet. So kann ein ehemals ebenes flächiges Werkstück 4 durch Umformung mit geneigten Ebenen oder Flanken versehen werden.

Mit dem zuvor beschriebenen Prägewerkzeug 1 kann ein Verfahren zum Prägen und Einschneiden von Werkstücken 4 durchgeführt werden, welches die nachfolgenden Verfahrensschritte umfasst:
- Bereitstellen eines flächigen Werkstücks 4,
- Einlegen des flächigen Werkstücks 4 zwischen einem Stempel 2 und einer Schneidmatrize 5, wobei der Stempel 2 eine Kerbe 3 aufweist, welche einer Schneide 6 gegenüberliegt,
- Verpressen des Werkstücks 4 zwischen Stempel 2 und Schneidmatrize 5, wobei ein Einschneiden der Schneide 6 in das Werkstück 4 und ein Ziehen des Werkstoffs erfolgen, aus dem das Werkstück 4 gefertigt ist.

Der Werkstoff des Werkstücks 4 wird beim Einschneiden und Ziehen zumindest bereichsweise gebremst und sein Materialfluss gelenkt. Der Materialfluss ist in Fig. 2 durch Pfeile dargestellt.

Der Werkstoff wird beim Einschneiden von der Schneide 6 weg und gezielt in Reservoirs 10 gelenkt. Als Werkstück 4 wird ein flächiges Stahlblech verwendet.

Werkstoff, der sich lateral außerhalb der Bremsmittel 7, also im Bereich der Niederhalter 8 befindet, wird durch die Bremsmittel 7 bzw. den Wulst gebremst und kann nicht fließen.

### Bezugszeichenliste

- 1: Prägewerkzeug
- 2: Stempel
- 3: Kerbe
- 4: Werkstück
- 5: Schneidmatrize
- 6: Schneide
- 7: Bremsmittel
- 8: Niederhalter
- 9: Ziehmatrize
- 10: Reservoir

## Patentansprüche

1. Verfahren zum Prägen und Einschneiden von Werkstücken (4), umfassend die nachfolgenden Verfahrensschritte:
- Bereitstellen eines flächigen Werkstücks (4),
- Einlegen des flächigen Werkstücks (4) zwischen einem Stempel (2) und einer Schneidmatrize (5), wobei der Stempel (2) eine Kerbe (3) aufweist, welche einer Schneide (6) gegenüberliegt,
- Verpressen des Werkstücks (4) zwischen Stempel (2) und Schneidmatrize (5), wobei ein Einschneiden der Schneide (6) in das Werkstück (4) und ein Ziehen des Werkstoffs erfolgen, aus dem das Werkstück (4) gefertigt ist,
**dadurch gekennzeichnet, dass** der Werkstoff des Werkstücks (4) beim Einschneiden und Ziehen zumindest bereichsweise gebremst und sein Materialfluss gelenkt wird.

2. Verfahren nach Anspruch 1, **dadurch gekennzeichnet, dass** der Werkstoff beim Einschneiden von der Schneide (6) weg und gezielt in Reservoirs (10) gelenkt wird.

3. Verfahren nach Anspruch 1 oder 2, **dadurch gekennzeichnet, dass** als Werkstück (4) ein flächiges Stahlblech verwendet wird.

4. Prägewerkzeug (1) zur Durchführung eines Verfahrens nach einem der voranstehenden Ansprüche, umfassend einen Stempel (2), in welchem eine Kerbe (3) zur Aufnahme eines Werkstoffes eines Werkstücks (4) ausgebildet ist, und eine dem Stempel (2) gegenüber liegende Schneidmatrize (5), welche eine Schneide (6) aufweist, welche in den Werkstoff des Werkstücks (4) derart einschneiden kann, dass der Werkstoff in die der Schneide (6) gegenüberliegende Kerbe (3) gezwungen wird, wobei der Stempel (2) und die Schneidmatrize (5) relativ zueinander bewegbar sind,
**dadurch gekennzeichnet, dass** Bremsmittel (7) vorgesehen sind, welche den Werkstoff zumindest bereichsweise zurückhalten.

5. Prägewerkzeug nach Anspruch 4, **dadurch gekennzeichnet, dass** die Bremsmittel (7) an einem Niederhalter (8) angeordnet sind, welcher den Stempel (2) umgibt.

6. Prägewerkzeug nach Anspruch 4 oder 5, **dadurch gekennzeichnet, dass** die Schneidmatrize (5) von einer Ziehmatrize (9) umgeben ist.

## Claims

1. Method for embossing and cutting into workpieces (4), said method comprising the following method steps:
- providing a planar workpiece (4);
- inserting the planar workpiece (4) between a ram (2) and a cutting die (5), wherein the ram (2) has a notch (3) which lies opposite a blade (6);
- compressing the workpiece (4) between the ram (2) and the cutting die (5), wherein cutting into the workpiece (4) by the blade (6) and drawing of the material of which the workpiece (4) is made are performed,
**characterized in that** the material of the workpiece (4), when being cut into and drawn, is decelerated at least in regions and the material flow of said material is directed.

2. Method according to Claim 1, **characterized in that** the material, when being cut into, is directed away from the blade (6) and in a targeted manner into reservoirs (10).

3. Method according to Claim 1 or 2, **characterized in that** a planar steel sheet is used as the workpiece (4).

4. Embossing tool (1) for carrying out a method according to one of the preceding claims, said embossing tool (1) comprising a ram (2) in which a notch (3) for receiving a material of a workpiece (4) is configured, and a cutting die (5) that lies opposite the ram (2) and has a blade (6) which can cut into the material of the workpiece (4) in such a manner that the material is forced into the notch (3) that lies opposite the blade (6), wherein the ram (2) and the cutting die (5) are movable in relation to one another,
**characterized in that** deceleration means (7) which hold back the material at least in regions are provided.

5. Embossing tool according to Claim 4, **characterized in that** the deceleration means (7) are disposed on a downholding element (8) which surrounds the ram (2).

6. Embossing tool according to Claim 4 or 5, **characterized in that** the cutting die (5) is surrounded by a drawing die (9).

## Revendications

1. Procédé de matriçage et d'incision de pièces (4), comprenant les étapes de procédé suivantes :
- fourniture d'une pièce plate (4),
- insertion de la pièce plate (4) entre un poinçon (2) et une matrice de coupe (5), le poinçon (2) présentant une entaille (3) qui est opposée à un tranchant (6),
- pressage de la pièce (4) entre le poinçon (2) et la matrice de coupe (5), un entaillage du tranchant (6) dans la pièce (4) et un emboutissage de la pièce se produisant, à partir duquel la pièce (4) est fabriquée,
**caractérisé en ce que** le matériau de la pièce (4), lors de l'entaillage et de l'emboutissage, est au moins en partie freiné et son flux de matériau est guidé.

2. Procédé selon la revendication 1, **caractérisé en ce que** le matériau, lors de l'entaillage, est guidé à l'écart du tranchant (6) et de manière ciblée dans des réservoirs (10).

3. Procédé selon la revendication 1 ou 2, **caractérisé en ce que** l'on utilise en tant que pièce (4) une tôle d'acier plate.

4. Outil de matriçage (1) pour mettre en oeuvre un procédé selon l'une quelconque des revendications précédentes, comprenant un poinçon (2) dans lequel est réalisée une entaille (3) pour recevoir un matériau d'une pièce (4) et une matrice de coupe (5) opposée au poinçon (2), qui présente un tranchant (6) qui peut entailler dans le matériau de la pièce (4) de telle sorte que la pièce soit forcée à l'intérieur de l'entaille (3) opposée au tranchant (6), le poinçon (2) et la matrice de coupe (5) pouvant être déplacés l'un par rapport à l'autre,
**caractérisé en ce que** des moyens de freinage (7) sont prévus, lesquels retiennent au moins en partie le matériau.

5. Outil de matriçage selon la revendication 4, **caractérisé en ce que** les moyens de freinage (7) sont disposés au niveau d'un dispositif de retenue (8) qui entoure le poinçon (2).

6. Outil de matriçage selon la revendication 4 ou 5, **caractérisé en ce que** la matrice de coupe (5) est entourée par une matrice d'emboutissage (9).
